# EUROPÄISCHE PATENTANMELDUNG

(11) **EP 3 189 907 A1**
(43) Veröffentlichungstag der Anmeldung: **12.07.2017**
(21) Anmeldenummer: 16000030.3
(22) Anmeldetag: 11.01.2016
(51) Int. Cl.: B21C 37/12, B21D 51/00, B65D 88/08, B65D 90/02, E04H 7/06, E04H 7/30, B21D 51/18

(54) **VORRICHTUNG ZUM HERSTELLEN EINES ZYLINDRISCHEN BEHÄLTERS MIT GROSSEM DURCHMESSER, INSBESONDERE EINES SILOS**

(71) Anmelder: Lipp, Xaver, 73479 Ellwangen (DE)
(72) Erfinder: Lipp, Xaver, 73479 Ellwangen (DE)
(74) Vertreter: Clemens, Gerhard

(57) **Zusammenfassung**

Eine Vorrichtung zum Herstellen eines zylindrischen Behälters (10) mit großem Durchmesser (14), insbesondere eines Silos, aus einem auf einer Haspel (18) aufgewickelten anschließend wendelförmig gebogenen Blechbandes (20) mit einer auf dem Boden aufstellbaren Profiliereinrichtung (30), einer auf den Boden aufstellbaren Drehantriebseinrichtung (50), einer Schweißeinrichtung (60) / Falzeinrichtung zum Verschweißen oder Herstellen einer Falzverbindung eines benachbarten oberen mit einem unteren Randbereich des zugehörigen unteren und oberen Blechbandes, einen auf den Boden aufstellbaren ringförmigen Montagerahmen, der in Abstand von seinem unteren Ende längs einer Schraubenlinie in Umfangsrichtung beabstandete Tragrollen an Tragstützen zur Unterstützung des Behälters (10) an dem Kragflansch liegt, gekennzeichnet dadurch, dass die Haspel (18) mit dem aufgewickelten Blechband (20) und die Profiliereinrichtung (30) außerhalb der Umfangslinie des zylindrischen Behälters (10) angeordnet ist, so dass das gekrümmte Blechband (20) der Drehantriebseinrichtung (50) / Schweißeinrichtung (60) / Falzeinrichtung tangential der durch die Tragrollen des Montagerahmens bestimmten schraubenförmigen Bahn von außen zugeführt wird.

## Beschreibung

### TECHNISCHES GEBIET

Die vorliegende Erfindung betrifft eine Vorrichtung zum Herstellen eines zylindrischen Behälters mit großem Durchmesser, insbesondere eines Silos, aus einem auf einer Haspel aufgewickelten anschließend wendelförmig gebogenen Blechbandes mit einer auf dem Boden aufstellbaren Profiliereinrichtung, die eine der Wandbiegung des zylindrischen Behältnisses entsprechend ausgebildete und versetzt verlaufende Bahn aufweist, der das Blechband zugeführt wird und die an den oberen Randbereich des zugeführten Blechbandes einen auskragenden Flansch anformt oder an den oberen und unteren Randbereich des zugeführten Blechbandes profilierte Randbereiche anformt, einer auf den Boden aufstellbaren Drehantriebseinrichtung, einer Schweißeinrichtung / Falzeinrichtung zum Verschweißen oder Herstellen einer Falzverbindung eines benachbarten oberen mit einem unteren Randbereich des zugehörigen unteren und oberen Blechbandes, einen auf den Boden aufstellbaren ringförmigen Montagerahmen, der in Abstand von seinem unteren Ende längs einer Schraubenlinie in Umfangsrichtung beabstandete Tragrollen an Tragstützen zur Unterstützung des Behälters an dem Kragflansch liegt, wobei die Bahn der Profiliereinrichtung neben der Bahn der durch die Tragrollen bestimmten Schraubenlinie verläuft und wobei die Anordnung der Drehantriebseinrichtung und der Schweißeinrichtung / Falzeinrichtung mit der durch die Tragrollen bestimmten schraubenlinienförmigen Bahn übereinstimmt.

### STAND DER TECHNIK

Aus wendelförmig gebogenem Blechband hergestellte Behälter sind aus der DE 2 250 239 A oder der EP 1 181 115 B1 bekannt. Zum Herstellen von Behältern wird dabei aus einem Blechband eine Wendel mit einem dem Behälterdurchmesser entsprechenden Durchmesser geformt. Bei der Herstellung eines derartigen Behälters werden die einander zugeordneten Wendelblechbandränder zunächst ausgebogen und anschließend auf der Außenseite des Behälters mittels eines Falzes fluiddicht miteinander verbunden. Hierzu werden die einander gegenüberliegenden Längsränder des Blechbandes jeweils U-förmig ausgebogen und die einander zugeordneten U-förmig ausgebogenen Blechränder werden ineinander gelegt und anschließend durch Falzen verbunden. Dieses System ist als Lipp-Doppelfalz-System am Markt bekannt und vielfältig bewährt. Durch dieses Lipp-Doppelfalz-System ist eine einfache und schnelle Herstellung der Behälter mit variablem Durchmesser und variabler Höhe möglich. Transportable Biegeblech- und Montagevorrichtungen gewährleisten, dass der Behälter an dem jeweiligen Aufstellungsort montiert werden kann und das Transportvolumen entsprechend reduziert werden kann.

Aus der DE 199 39 180 A1 ist bekannt, einen Behälter derart herzustellen, dass ein erster Randabschnitt unter Ausbildung einer wendelförmigen verlaufenden Ausbiegekante zur Außenseite hin ausgebogen wird und ein zweiter Randabschnitt des benachbart darüber angeordneten Blechbandes nach außen abgebogen wird und dann durch einen Falz mit einem ersten Randabschnitt verbunden wird.

Für die bisherigen Anwendungen dieses Behältersystems, beispielsweise zum Lagern von Schüttgütern aus der Land- und Forstwirtschaft oder von Bioabfall, weisen die Behälter eine ausgezeichnete Stabilität, Dichtheit und Medienresistenz auf. Für weitere Anwendungen wie beispielsweise die Lagerung von fluiden Medien, wie pflanzliche Öle, Erdöl oder dergleichen ist jedoch ein deutlich größeres Behältervolumen erforderlich, bei denen die Dichtheit zuverlässig gewährleistet werden muss. Die damit einhergehende erhöhte mechanische Stabilität der Behälter kann durch die bekannten Falzsysteme nicht ausreichend gewährleistet werden. Insbesondere stößt das Falzsystem bei großen Blechdicken an seine Grenzen.

Um wendelförmig aus gebogenem Blechband hergestellte Behälter bereit zu stellen, deren Anwendungsspektrum vergrößert ist, insbesondere bezüglich der Umsetzung eines großen Speichervolumens und/oder einer erhöhten mechanischen Stabilität unter Gewährleistung einer dennoch einfachen und schnellen Herstellbarkeit beziehungsweise Montage, wurden Lösungen entwickelt, die die Falzverbindung durch eine Schweißverbindung ersetzen.

Die WO 2014/048515 A1 offenbart einen Behälter, hergestellt aus einem wendelförmig gebogenen Blechband der eingangs beschriebenen Art, wobei die Randabschnitte der höhenmäßig übereinander verlaufenden benachbarten Randbereiche des Blechbandes über eine Schweißverbindung miteinander verbunden sind. Dabei überlappen sich die Randbereiche und werden durch zwei getrennte Schweißnähte fluiddicht miteinander verbunden. Durch den vorhandenen Abstand der Schweißnähte entsteht im Überlappungsbereich benachbarter Randbereiche des Blechbandes ein Spaltbereich zwischen den überlappenden Wandungen, der nach Herstellung des Behälters in nicht einfacher Art und Weise kontrollierbar ist bezüglich möglicher Korrosionsrisiken oder dergleichen.

Bei sämtlichen bekannten oben beschriebenen Vorrichtungen zum Herstellen eines zylindrischen Behälters mit großem Druchmesser, insbesondere eines Silos, ist die Haspel mit dem aufgewickelten Blechband und die Profiliereinrichtung innerhalb der kreiszylindrischen Umfangslinie während der Montage des Behälters angeordnet, das heißt das gebogene Blechband wird von innen her der Antriebseinrichtung / Schweißeinrichtung / Falzeinrichtung zugeführt. Dadurch gestaltet sich das Beladen der Haspel mit einem neuem Blechband, das beispielsweise erforderlich ist, wenn relativ hohe Behälter zu erstellen sind, das heißt das montierte Blechband eine größere Länge aufweist, relativ aufwendig, da das zu belandende Blechband in der Summe ein relativ hohes Gewicht aufweist, so dass die Haspel in der Regel nur mit schwerem Hebewerkzeug beladen werden kann. Zudem ist die Breite des einsetzbaren Blechbandes begrenzt, da dieses Blechband im Montagezustand des Behälters zwischen dem Boden und der Unterkante des unteren montierten Blechbandes hindurch geführt werden muss, wobei der Abstand zum Boden durch die Höhe der Tragstützen des ringförmigen Montagerahmens vorgegeben ist und aufgrund der hohen Belastung der Tragstützen diese eine relativ geringe Höhe aufweisen. Zudem ist das Ausbringen der Profiliereinrichtung nach Beendigung der Montage der Wandung des Behälters - bestehend aus den wendelförmig verlaufenden Blechbändern - relativ aufwendig, da die Profiliereinrichtung entweder zerlegt werden muss oder über ein schweres Hebewerkzeug von oben her aus dem Behälter herausgehoben werden muss.

### DARSTELLUNG DER ERFINDUNG

Ausgehend von dem genannten Stand der Technik liegt der vorliegenden Erfindung die Aufgabe beziehungsweise das technische Problem zugrunde, eine Vorrichtung zum Herstellen eines zylindrischen Behälters der eingangs genannten Art bereit zu stellen, die die Montage vereinfacht - unter Beibehaltung der wirtschaftlichen Herstellbarkeit vor Ort durch gewendelte Blechbänder -, die Beladung der Haspel mit neuem Blechband erleichtert und eine einfache Montage und Demontage der Profiliereinrichtung vor der Montage und nach Beendigung der Montage gewährleistet.

Die erfindungsgemäße Vorrichtung ist durch die Merkmale des unabhängigen Anspruchs 1 gegeben.

Vorteilhafte Ausgestaltungen und Weiterbildungen sind Gegenstand der von dem unabhängigen Anspruch 1 direkt oder indirekt abhängigen Ansprüche.

Die erfindungsgemäße Vorrichtung der eingangs genannten Art zum Herstellen eines zylindrischen Behälters mit großem Durchmesser, insbesondere eines Silos, zeichnet sich demgemäß dadurch aus, dass die Haspel mit dem aufgewickelten Blechband und die Profiliereinrichtung außerhalb der Umfangslinie des zylindrischen Behälters angeordnet ist, so dass das gekrümmte Blechband der Drehantriebseinrichtung / Schweißeinrichtung / Falzeinrichtung tangential der durch die Tragrollen des Montagerahmens bestimmten schraubenförmigen Bahn von außen zugeführt wird.

Durch die außenseitige Anordnung der Haspel ist eine einfache Materialzuführung eines neuen Blechbandes von außen ohne den Einsatz großer Hebewerkzeuge problemlos möglich. Auch die Demontage der schweren Profiliereinrichtung nach Beendigung der Montage gestaltet sich relativ einfach, da sämtliche Bauelemente der Profiliereinrichtung von außen zugänglich sind. So steht bei der Beladung der Haspel mit neuem Blechbandmaterial genügend Platz zur Verfügung, um das Blechbandcoil aufzusetzen und die Profiliereinrichtung einzufädeln. Auch die Demontage der Profiliereinrichtung muss nicht unter beengten Platzverhältnissesn durchgeführt werden. So ist zum Beladen der Haspel mit einem Blechbandcoil und zur Montage beziehungsweise Demontage der Profiliereinrichtung der Einsatz eines mobilen leichten Hebewerkzeuges, beispielsweise eines Gabelstaplers, problemlos möglich.

Eine besonders bevorzugte Ausgestaltung der erfindungsgemäßen Vorrichtung zeichnet sich dadurch aus, dass der Abstand der Haspel und der Abstand der Profiliereinrichtung im Bereich zwischen 5 % bis 50 %, insbesondere zwischen 10 % bis 30 %, des Durchmessers des Behälters liegt.

Eine vorteilhafte Weiterbildung, die einen kompakten Aufbau aufweist und einen zuverlässigen präzisen Formvorgang des Randbereiches und der Krümmung des Blechbandes gewährleistet, zeichnet sich dadurch aus, dass die Profiliereinrichtung mehrere hintereinander entsprechend dem Krümmungsradius des Blechbandes angeordnete Profilierstationen aufweist, die den plastischen Formvorgang des/der Randbereiche/s des Blechbandes schrittweise durchführen.

Eine besonders bevorzugte Ausgestaltung, die eine homogene, dichte und dauerhaft zuverlässige Funktion aufweisende Verbindung mit hoher Festigkeit zwischen den Blechbändern gewährleistet, zeichnet sich dadurch aus, dass die Schweißeinrichtung / Falzeinrichtung mehrere hintereinander entsprechend dem Krümmungsradius und der schraubenlinienförmigen Steigung des Blechbandes angeordnete Schweißstationen / Falzstationen aufweist.

In der Praxis hat es sich als vorteilhaft bezüglich des gesamten Montagevorgangs erwiesen, dass die Profiliereinrichtung und die Schweißeinrichtung / Falzeinrichtung im Wesentlichen diametral gegenüberliegend angeordnet sind.

Eine Ausführungsvariante die insbesondere bei sehr schweren Behältern einen zuverlässigen Montagevorgang gewährleistet, zeichnet sich dadurch aus, dass Zusatzdrehantriebsaggregate vorhanden sind, die in einem vorgebbaren Rasterumfangswinkel umfangsmäßig rasterförmig angeordnet sind zum Unterstützen der Drehbewegung des Behälters während der Montage, wobei der Rasterumfangswinkel zwischen dem zusätzlichen Drehantriebseinrichtungen gemäß einer bespielhaften vorteilhaften Ausgestaltung 90° beträgt.

Um den Verbindungsvorgang zwischen den Randbereichen eines oberen und eines unteren Blechbandes entweder durch Schweißung oder Falzung zu vergleichmäßigen, was die Qualität der Verbindung verbessert, zeichnet sich eine besonders vorteilhafte Weiterbildung dadurch aus, dass zwischen der Profiliereinrichtung und der Schweißeinrichtung / Falzeinrichtung eine Steuereinrichtung vorhanden ist, die den Abstand des gekrümmten zugeführten Bandbleches zur Umfangslinie des Behälters permanent detektiert und bei Überschreiten eines einstellbar vorgegebenen Maximalwerts und bei Unterschreiten eines einstellbar vorgegebenen Minimalwertes die Drehantriebseinrichtung zur Verminderung beziehungsweise Erhöhung der Drehgeschwindigkeit des Blechbandes ansteuert.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Seitenansicht eines Behälters mit einem wendelförmig gebogenen Blechband, der mit einer erfindungsgemäßen Vorrichtung hergestellt worden ist,
- Fig. 2: schematischer Detaillängsquerschnitt durch die Wandung des Behälters gemäß Fig. 1,
- Fig. 3: schematische Draufsicht auf eine Vorrichtung zum Herstellen des Behälters gemäß Fig. 1 und 2 aus einem wendelförmig gebogenen Blechband mit einer Haspel, einer Profiliereinrichtung, einer Steuereinrichtung, einer Drehantriebseinrichtung und einer Schweißeinrichtung, ohne Darstellung eines ringförmigen Montagerahmens,
- Fig. 4a: schematische Draufsicht auf die Vorrichtung gemäß Fig. 3 mit zusätzlichen in Umfangsrichtung um 90° verteilt angeordneten Zusatzdrehantrieben,
- Fig. 4b: schematische Ansichtsdarstellung der Zusatzdrehantriebe gemäß Fig. 4a,
- Fig. 5: schematische Detailausschnittsdraufsicht auf eine Vorrichtung im Bereich der Drehantriebs- und Schweißeinrichtung mit zusätzlicher Darstellung des ringförmigen Montagerahmens mit Tragstützen und Tragrollen,
- Fig. 6: stark schematisierte Detailquerschnittsdarstellung in Bereich der Drehantriebseinrichtung mit Führungsrollen und darüber angeordneter Höheneinstellstation mit Führungsrollen,
- Fig. 7a bis d: schematischer Detailquerschnitt im Randbereich übereinander angeordneter Blechbänder, die im unterschiedlichen Höhenniveau angeordnet sind mit durchgehender beidseitiger Schweißung (Fig. 7a und b) und mit Schweißverbindung mit Überlappung (Fig. 7c und d),
- Fig. 8: stark schematisierte Ansichtsdarstellung von Mitteln zum Einstellen der Höhenposition die über Gewindestangen und Gewindemuttern höhenmäßig einstellbare Führungsrollen aufweisen,
- Fig. 9: stark schematisierte Ansichtsdarstellung von Mitteln zum Einstellen der Höhenposition die Führungsrollen aufweisen, die im Endbereich eines verstellbaren V-Hebelmechanismus angeordnet sind und
- Fig. 10: ausschnittsweise in einer abgewickelten Ansicht und in einer ausschnittsweisen Draufsicht dargestelltes Ausführungsbeispiel eines ringförmigen Montagerahmens mit Tragstützen und Tragrollen.

### WEGE ZUM AUSFÜHREN DER ERFINDUNG

Die Fig. 1 zeigt eine Ansicht eines Behälters 10, wie er zum Aufbewahren von Schüttgütern aus der Land- und Forstwirtschaft, beispielsweise Getreide, Holzschnitzel oder Bioabfall, ebenso eingesetzt werden kann oder zum Speichern von Wasser, Abwasser oder Klärschlamm oder auch zum Speichern von Gas oder Erdöl. Der Behälter 10 ist auf seiner Außenseite und seiner Innenseite im Wesentlichen zylindrisch, insbesondere kreiszylindrisch, mit einer vertikal ausgerichteten Längsachse 12 ausgebildet. Der fertige Behälter 10 ist auf einem Fundament 11 gelagert und oberseitig mit einer kegel- oder kegelstumpfförmigen Dachkonstruktion 68 abgedeckt.

Die Herstellung des Behälters 10 erfolgt unter Verwendung eines wendelförmig gebogenen Blechbandes 20 vorzugsweise unmittelbar am Aufstellungsort des Behälters 10. Der Durchmesser 14 des Behälters 10 kann beispielsweise zwischen 4 m und 50 m oder mehr betragen. Die Höhe 16 des Behälters 10 kann zwischen 2 m und 40 m oder mehr betragen. Das Fassungsvolumen des Behälters 10 kann beispielsweise zwischen 15 m³ und 10.000 m³ betragen. Die vorzugsweise homogene Dicke des Blechbandes 20 beträgt zwischen 2 mm und 10 mm. Die Breite 17 des Blechbandes 20 kann zwischen 20 cm und 100 cm betragen, im dargestellten Ausführungsbeispiel beträgt die Breite 17 des Blechbandes 20 etwa 50 cm.

In Fig. 2 ist das Detail A von Fig. 1 im Verbindungsbereich dargestellt. Dargestellt ist jeweils der obere Randbereich 22 eines unteren Blechbandes 20.1 und eines in der Vertikalen oberseitig benachbarten oberes Blechband 20.2 mit unterem Randbereich 24 im unteren Bereich des Behälters 10. Beide Blechbänder 20.1, 20.2 sind in einer Ebene E wendelförmig verlaufend angeordnet, wobei die Ebene E die Mittelebene des Behälters 10 darstellt. Die darüber wendelförmig in der Ebene E verlaufenden Blechbänder sind mit dem Bezugszeichen 20 bezeichnet. Die Blechbänder 20.1, 20.2, 20 weisen jeweils einen zur Außenseite hin ausgebogenen Randabschnitt 22 auf, der einen Kragflansch 28 bildet.

In Fig. 3 ist stark schematisiert eine Vorrichtung 100 zum Herstellen eines als Silo ausgebildeten Behälters 10 aus einem gekrümmt gewendelt verlaufenden Blechbandes 20 dargestellt. Die Vorrichtung 100 weist dabei folgende wesentliche Komponenten auf:
Eine Haspel 18, auf der das Blechband 20 aufgewickelt und abziehbar vorhanden ist. Die Haspel 18 ist außerhalb (Abstand A1) der zylindrischen Ebene E des Behälters 10 angeordnet. Das von der Haspel 18 abgezogene Blechband 20 wird einer außerhalb (Abstand A2) des Behälters 10 angeordneten Profiliereinrichtung 30 zugeführt, die ebenfalls außerhalb der zylindrischen Ebene E beziehungsweise der Umfangslinie des Behälters 10 angeordnet ist und die aus mehreren in Umfangsrichtung hintereinander angeordneten Profilierstationen 32 besteht.

Durch die erfindungsgemäße Anordnung der Haspel 18 außerhalb des zu montierenden Behälters 10 gestaltet sich die Materialzuführung eines neuen Blechbandcoils besonders einfach - im Gegensatz zu der bekannten Anordnung der Haspel 18 im inneren des Behälters 10 -, da die Haspel 18 beispielsweise durch den Einsatz mobiler leichter Hebewerkzeuge problemlos mit dem neuen Blechbandcoil bestückt werden kann, beispielsweise unter Einsatz eines Gabelstaplers. Bei den bekannten Vorrichtungen erfolgte die Materialzuführung eines neuen Blechbandcoils von außen nach innen durch den Freiraum, der zwischen dem unteren Wandbereich des unteren Blechbandes 20.1 und dem Boden vorhanden ist. Die Höhe dieses freien Bereiches, durch den das neue Blechbandcoil in das Innere verbracht werden kann, ist in Fig. 10 mit Bezugszeichen AB dargestellt. Dieser Abstand AB verläuft in - Umfangsrichtung entsprechend der Wendelung des Blechbandes 20.1 schraubenlinienförmig, weist jedoch eine relativ geringe Größe auf, da die Tragstützen 36 mit den Tragrollen 38 aufgrund der hohen Belastung keine allzu große Höhe aufweisen. Dadurch ist die Breite 17 des zu verarbeitenden Blechbandes 20 in seiner Größe beschränkt. Auch die erfindungsgemäße Anordnung der Profiliereinrichtung außerhalb des Behältnisses vereinfacht die Aufstellung beziehungsweise die Demontage der Profiliereinrichtung, da genügend Platz zur Verfügung steht und leichte, mobile Hebewerkzeuge eingesetzt werden können.

Die Profilierstationen 32 haben die Aufgabe den oberen Blechrandbereich des zugeführten Blechbandes 20 schrittweise plastisch zu verformen, so dass nach dem Durchlaufen der Profiliereinrichtung 30 im oberen Randbereich des Blechbandes ein nach außen weißender Kragflansch 28 (siehe beispielsweise Fig. 7a, b) angeformt ist oder alternativ neben der Ausbildung eines Kragflansches 28 daran anschließend ein nach außen versetzt zur Ebene E vorhandener und nach unten verlaufender Überlappungsbereich 44 mit der Länge Ü (siehe beispielsweise Fig. 7c, d) gebildet wird.

Weiterhin ist ein in Fig. 3 lediglich stark schematisiert und gestrichelt dargestellter ringförmiger Montagerahmen 34 vorhanden, der in Fig. 5 und 10 schematisch näher dargestellt ist. Der Montagerahmen 34 umgibt die zylindrische Ebene E des Behälters 10 nach außen versetzt und weist in Umfangsrichtung beabstandete Tragstützen 36 auf, die jeweils eine Tragrolle 38 besitzen, auf der sich der untere Rand des Kragflansches 28 des jeweils unteren Blechbandes 20.1 mit den jeweils darüber angeschlossenen Blechbändern 20.2, 20 abstützt, wobei die Tragrollen 38 in Umfangsrichtung gesehen in einer wendelförmigen Kurvenbahn (Schraubenlinie) angeordnet sind. Zwischen den Tragstützen 38, die mit dem Boden verschraubt sind, ist eine Aussteifungskonstruktion 39 mit Oberguten, Untergurten, Pfosten und Diagonalen angeschlossen. Der Abstand des unteren Randes des unteren Blechbandes 20.1 vom Boden ist mit AB bezeichnet. Über diesen Abstandsbereich kann man während der Montage in das Innere des Behälters 10 gelangen oder Material hindurch reichen.

Wie in Fig. 5 dargestellt ist die auf der ersten Drehantriebsstation 52 und die auf der letzten Drehantriebsstation 52 angeordnete Höheneinstellstation 71 mittels einer Verspanneinheit 76 miteinander verspannt, wobei die Verspanneinheit 76 im Ausführungsbeispiel als Spannstange ausgebildet ist. Dadurch wird eine höhere Stabilität der Vorrichtung 100 gewährleistet.

Nach dem Verlassen der Profiliereinrichtung 30 wird das bearbeitete Blechband 20.1 einer Drehantriebseinrichtung 50 mit nachgeordneter Schweißeinrichtung 60 zugeführt, wobei die Drehantriebseinrichtung 50 mehrere in Umfangsrichtung hintereinander angeordnete Drehantriebsstationen 52 aufweist und jede Drehantriebsstation 52 eine obere und untere Führungsrolle 54, 56 außenseitig aufweist zwischen denen der Kragflansch 28 in der wendelförmigen Kurvenbahn geführt ist, wobei jeweils gegenüberliegend innenseitig eine drehbare Andruckrolle 58 vorhanden ist. Sobald das Blechband 20 die Drehantriebseinrichtung 50 erreicht, befindet sich das Blechband 20 schraubenlinienförmig verlaufend in der zylindrischen Ebene E und bildet die Wandung des Behälters 10. Durch die Drehantriebseinrichtung 50 wird das Blechband 20 um die Längsachse 12 gedreht und wandert schraubenlinienförmig nach oben, so dass sich der in Fig. 1 dargestellte Behälter 10 in Form eines Silos ergibt. Gleichzeitig werden im Bereich unmittelbar nach der Drehantriebseinrichtung 50 durch die Schweißeinrichtung 60 der obere Randbereich 22 des unteren der Schweißeinrichtung 60 zugeführten Blechbandes 20.1 mit dem unteren Randbereich 24 des oberen zugeführten Blechbandes 20.2 miteinander verschweißt. Die Schweißung erfolgt dabei von außen. Zusätzlich kann auch noch eine Schweißnaht von innen angebracht werden. Die konstruktive Ausgestaltung der Schweißverbindung(en) ist in den Figuren 7a bis d dargestellt und wird weiter unten beschrieben.

Die Darstellung der Vorrichtung 100 gemäß Fig. 4a entspricht im Wesentlichen dem Aufbau der Vorrichtung gemäß Fig. 3. Gleiche Bauteile trage dasselbe Bezugszeichen und werden nicht noch einmal erläutert. Zusätzlich sind in Fig. 4a noch Zusatzdrehantriebe 40 dargestellt, die in Umfangsrichtung in einem Umfangswinkel von 90° versetzt angeordnet sind und jeweils Antriebsrollenpaare 42 (siehe Fig. 4b) aufweisen zwischen denen der Kragflansch 28 des jeweils unteren Blechbandes 20.1 geführt ist. Diese Zusatzdrehantriebe 40 ermöglichen eine problemlose Herstellung von Behältern 10 mit sehr großen Gewichten. Die Zusatzdrehantriebe 40 können in ihrer Höhe unterschiedlich ausgebildet sein (siehe Fig. 4b), wobei die Antriebsrollenpaare 42 in ihrer Höhenposition einstellbar sind und gleichzeitig im Verlauf der schraubenlinienförmigen Bahn des Kragflansches 28 des Blechbandes 20.1 angeordnet sind.

In Fig. 3 und 4 ist zwischen der Profiliereinrichtung 30 und der Drehantriebseinrichtung 50 eine Steuereinrichtung 80 außenseitig angeordnet, die den Abstand des zugeführten Blechbandes 20 relativ zur kreiszylindrischen Ebene E des Behälters 10 detektiert und bei Überschreiten eines vorgegebenen Maximalwertes 81 oder bei Unterschreiten eines vorgegebenen Minimalwertes 83 die nicht näher dargestellten Antriebsaggregate der Profiliereinrichtung 30 und der Drehantriebseinrichtung 50 entsprechend ansteuert, so dass ein kontinuierliches positionsgenaues Zuführen des Blechbandes 20 zur Drehantriebseinrichtung 50 und damit zur Schweißeinrichtung 60 zum Herstellen einer kontinuierlich homogenen Schweißnaht gewährleistet ist.

In Fig. 3 und in Fig. 6 sind stark schematisiert Mittel 70 zum Einstellen der Höhenposition des oberen Blechbandes 20.2 und der darüber verschweißt vorhandenen weiteren Blechbänder 20 relativ zum unteren zugeführten Blechbandes 20.1 dargestellt. Die Höhenposition des unteren zugeführten Blechbandes 20.1 im Bereich der Drehantriebseinrichtung 50 beziehungsweise der Drehantriebsstationen 52 ist durch die Höhenposition der unteren Führungsrolle 56 in Verbindung mit der oberen Führungsrolle 54 fest vorgegeben. Die Mittel 70 zum Einstellen der Höhenposition des oberen Blechbandes 20.2 und damit auch der darüber verlaufenden bereits miteinander verschweißten Blechbänder 20 weisen in den dargestellten Ausführungsbeispielen zwei Höheneinstellstationen 71 auf, die oberhalb der ersten und letzten Drehantriebsstation 52 angeordnet sind. Jede Höheneinstellstation 71 weist eine untere Führungsrolle 72 und eine obere Führungsrolle 74 auf, wobei der Kragflansch 28 zwischen den beiden Führungsrollen 72, 74 geführt ist. Die beiden Führungsrollen 72, 74 sind höhenverstellbar (Pfeil H in Fig. 6) an der Drehantriebsstation 52 vorhanden, so dass das zugeführte obere Blechband 20.2 bezüglich seiner Höhenposition relativ zum unteren zugeführten Blechbandes 20.1 höhenmäßig positioniert werden kann. Ausführungsbeispiele bezüglich der Positionierung in Verbindung mit der Ausbildung der Schweißnaht sind in den Figuren 7a bis d näher dargestellt. Des Weiteren ist jede Drehantriebsstation 52 so ausgebildet, dass die jeweilige Höhenposition der unteren Führungsrolle 56 relativ zur oberen Führungsrolle 54 einstellbar ist, so dass Kragflansche 28 mit unterschiedlicher Querschnittsdicke zwischen den Führungsrollen 54, 56 geführt werden können.

In den Figuren 7a bis d sind unterschiedliche mögliche Höhenpositionen des oberen Blechbandes 20.2 relativ zum unteren Blechband 20.1 dargestellt. In Fig. 7a ist im oberen Randbereich 22 des unteren Blechbandes 20.1 ein nach außen weisender Kragflansch 28 durch die Profiliereinrichtung 30 angeformt worden, dessen Höhenniveau oberseitig mit H2 bezeichnet ist. Der geradlinig verlaufende untere Randbereich 24 des oberen Blechbandes 20.2 weist mit seiner unteren Stirnkante ein Höhenniveau H1 auf, wobei die Stirnaußenkante der Stirnfläche außenseitig im Bereich der Krümmung des Kragflansches 28 auf diesem anliegt. Das Höhenniveau H1 unterscheidet sich von dem Höhenniveau H2 um das Abstandsmaß A. Bei dieser Ausgestaltung kann die Verbindung des oberen Randbereiches 22 des unteren Blechbandes 20.1 mit dem unteren Randbereich 24 des oberen Blechbandes 20.2 über eine innenseitige Schweißnaht 48 und eine gegenüberliegende außenseitige Schweißnaht 46 erfolgen.

Im Unterschied zur Darstellung gemäß Fig. 7a ist die Positionierung des oberen Blechbandes 20.2 relativ zum unteren Blechbandes 20.1 in Fig. 7b nach oben beabstandet (Abstandsmaß A1) durch die Höheneinstellstation 71 eingestellt, so dass die Anbringung von zwei beidseitig durchgeschweißten Schweißnähten 46,48 mit einer größeren Schweißnahtdicke möglich ist.

In den Figuren 7c und d ist eine Verbindungskonstruktion zwischen oberen und unteren Blechband 20.1, 20.2 mittels einer außenseitigen Schweißnaht 48 (Fig. 7c) und wahlweise zusätzlich mit einer innenseitigen Schweißnaht (Fig. 7d) dargestellt, bei der ein Überlappungsbereich 44 beziehungsweise Ü zwischen dem unteren Randbereich 24 und oberen Randbereich 22 gegeben ist. Der Überlappungsbereich 44 des oberen Randbereiches 22 des unteren Blechbandes 20.1 ist dabei nach außen versetzt zur zylindrischen Ebene E nach unten anschließend an den nach außen weisenden Kragflansch 28 vorhanden, wobei der Versatz des Bereiches 44 nach außen im Wesentlichen der Blechdicke des Blechbandes 20.2 entspricht. Die innere Schweißnaht 46 ist gemäß Fig. 7d am unteren Endbereich des Überlappungsbereiches 44 angeordnet. Je nach Höhenpositionierung H1 des oberen Blechbandes 20.2 und entsprechender Ausbildung des Überlappungsbereiches 44, Ü sind unterschiedliche Überlappungslängen problemlos möglich. Die jeweilige Überlappungslänge kann durch entsprechende Positionierung der Führungsrollen 72, 74 der Höheneinstellstationen 71 von Fall zu Fall eingestellt werden.

Fig. 8 zeigt stark schematisiert ein erstes Ausführungsbeispiel von Mitteln 70 zum Einstellen der Höhenposition des oberen Blechbandes 20.2. Die Höheneinstellstation 71 weist dabei eine schematisch dargestellte obere Lagereinheit 62 und eine untere Lagereinheit 64 auf, von denen jeweils die obere Führungsrolle 74 beziehungsweise die untere Führungsrolle 72 über eine geneigte Drehachse 66 drehbar angeschlossen ist. Die obere Lagereinheit und untere Lagereinheit 62, 64 sind über zwei durchgehende Gewindestangen 78 oberseitig an der Drehantriebsstation 52 angeschlossen, wobei jeweils ober- und unterseitig an der oberen und unteren Lagereinheit 62, 64 Gewindestangenmuttern 79 vorhanden sind. Die Höhenposition beider Führungsrollen 72, 74 und damit die Höhenposition des Kragflansches 28 des oberen Blechbandes 20.2 (Pfeil H) und damit die Höhenposition H2 des unteren Randbereiches 24 kann durch entsprechende Verdrehung der Gewindestangenmuttern 79 absolut eingestellt werden. Die relative Position beider Führungsrollen 72, 74 zueinander (Pfeil h) ist ebenfalls durch entsprechende Drehung der Gewindestangenmuttern 79 einstellbar. Auch die Ausbildung einer Scherenkonstruktion ist möglich.

Eine weitere mögliche konstruktive Ausgestaltung der Höheneinstellstation 71 ist in Fig. 9 stark schematisiert dargestellt. Diese Station ist als V-förmiger Hebelmechanismus 82 ausgebildet, wobei im Endbereich der beiden Hebel jeweils die untere Führungsrolle 72 beziehungsweise die obere Führungsrolle 74 über die Drehachse 66 drehbar angeschlossen ist und der Hebelmechanismus 82 als ganzes in seiner Höhenposition (Pfeil H) einstellbar ist und die relative Position der oberen Führungsrolle zur unteren Führungsrolle (Pfeil h) relativ zueinander einstellbar ist.

Im oben dargestellten Ausführungsbeispiel ist eine Vorrichtung 100 beschrieben, bei der benachbart verlaufende Blechbänder 20 in ihren Randbereichen durch die Schweißeinrichtung 60 miteinander verbunden werden. Die erfindungsgemäße Anordnung der Haspel 18 und der Profiliereinrichtung 30 während der Montage außerhalb des Behälters 10 ist auch bei Vorrichtungen möglich, bei denen die Verbindung benachbart verlaufender Blechbändern 20 durch Herstellen einer Falzverbindung umgesetzt wird. Hierbei wird eine Profiliereinrichtung eingesetzt, die den oberen und unteren Randbereich des zugeführten Blechbandes profiliert, wobei anstelle der Schweißeinrichtung eine Falzeinrichtung eingesetzt wird, die die Falzverbindung kontinuierlich herstellt. Eine derartige entsprechende Profiliereinrichtung mit anschließender Falzeinrichtung ist beispielsweise in der DE-PS 22 50 239 oder DE-PS 25 99 27 - allerdings mit innerhalb des Behälters angeordneter Profiliereinrichtung - dargestellt. Die Grundidee der außenseitigen Anordnung der Haspel und Profiliereinrichtung ist jedoch auch bei diesen Vorrichtungen grundsätzlich und ohne Probleme möglich.

## Patentansprüche

1. Vorrichtung zum Herstellen eines zylindrischen Behälters (10) mit großem Durchmesser (14), insbesondere eines Silos, aus einem auf einer Haspel (18) aufgewickelten anschließend wendelförmig gebogenen Blechbandes (20) mit
- einer auf dem Boden aufstellbaren Profiliereinrichtung (30), die eine der Wandbiegung des zylindrischen Behältnisses (10) entsprechend ausgebildete und versetzt verlaufende Bahn aufweist, der das Blechband (20) zugeführt wird und die an den oberen Randbereich (22) des zugeführten Blechbandes (20) einen Kragflansch (28) anformt oder an den oberen und unteren Randbereich des zugeführten Blechbandes profilierte Randbereiche anformt,
- einer auf den Boden aufstellbaren Drehantriebseinrichtung (50),
- einer Schweißeinrichtung (60) / Falzeinrichtung zum Verschweißen oder Herstellen einer Falzverbindung eines benachbarten oberen mit einem unteren Randbereich (24, 22) des zugehörigen unteren und oberen Blechbandes (20.1, 20.2),
- einen auf den Boden aufstellbaren ringförmigen Montagerahmen (34), der in Abstand von seinem unteren Ende längs einer Schraubenlinie in Umfangsrichtung beabstandete Tragrollen (38) an Tragstützen (36) zur Unterstützung des Behälters (10) an dem Kragflansch (28) liegt, wobei die Bahn der Profiliereinrichtung (30) neben der Bahn der durch die Tragrollen (36) bestimmten Schraubenlinie verläuft und wobei die Anordnung der Drehantriebseinrichtung (50) und der Schweißeinrichtung (60) / Falzeinrichtung mit der durch die Tragrollen (38) bestimmten schraubenlinienförmigen Bahn übereinstimmt,
- **dadurch gekennzeichnet, dass**
- die Haspel (18) mit dem aufgewickelten Blechband (20) und die Profiliereinrichtung (30) außerhalb der Umfangslinie des zylindrischen Behälters (10) angeordnet ist, so dass das gekrümmte Blechband (20) der Drehantriebseinrichtung (50) / Schweißeinrichtung (60) / Falzeinrichtung tangential der durch die Tragrollen (38) des Montagerahmens (34) bestimmten schraubenförmigen Bahn von außen zugeführt wird.

2. Vorrichtung nach Anspruch 1,
- **dadurch gekennzeichnet, dass**
- der Abstand (A1) der Haspel (18) und der Abstand (A2) der Profiliereinrichtung (30) im Bereich zwischen 5 % bis 50 %, insbesondere zwischen 10 % bis 30 %, des Durchmessers (14) des Behälters (10) liegt.

3. Vorrichtung nach Anspruch 1 oder 2,
- **dadurch gekennzeichnet, dass**
- die Profiliereinrichtung (30) mehrere hintereinander entsprechend dem Krümmungsradius des Blechbandes (20) angeordnete Profilierstationen (32) aufweist, die den plastischen Formvorgang des/der Randbereiche/s des Blechbandes (20) schrittweise durchführen.

4. Vorrichtung nach einem oder mehreren der vorstehenden Ansprüche,
- **dadurch gekennzeichnet, dass**
- die Schweißeinrichtung (60) / Falzeinrichtung mehrere hintereinander entsprechend dem Krümmungsradius und der schraubenlinienförmigen Steigung des Blechbandes (20) angeordnete Schweißstationen / Falzstationen aufweist.

5. Vorrichtung nach einem oder mehreren der vorstehenden Ansprüche,
- **dadurch gekennzeichnet, dass**
- die Profiliereinrichtung (30) und die Schweißeinrichtung (60) / Falzeinrichtung im Wesentlichen diametral gegenüberliegend angeordnet sind.

6. Vorrichtung nach einem oder mehreren der vorstehenden Ansprüche,
- **dadurch gekennzeichnet, dass**
- Zusatzdrehantriebsaggregate (40) vorhanden sind, die in einem vorgebbaren Rasterumfangswinkel (90) umfangsmäßig rasterförmig angeordnet sind zum Unterstützen der Drehbewegung des Behälters (10) während der Montage.

7. Vorrichtung nach Anspruch 6,
- **dadurch gekennzeichnet, dass**
- der Rasterumfangswinkel (90) zwischen dem zusätzlichen Drehantriebseinrichtungen 90° beträgt.

8. Vorrichtung nach einem oder mehreren der vorstehenden Ansprüche,
- **dadurch gekennzeichnet, dass**
- zwischen der Profiliereinrichtung (30) und der Schweißeinrichtung (60) / Falzeinrichtung eine Steuereinrichtung (80) vorhanden ist, die den Abstand des gekrümmten zugeführten Blechbandes (20) zur Umfangslinie des Behälters (10) permanent detektiert und bei Überschreiten eines einstellbar vorgegebenen Maximalwerts (81) und bei Unterschreiten eines einstellbar vorgegebenen Minimalwertes (83) die Drehantriebseinrichtung zur Verminderung beziehungsweise Erhöhung der Drehgeschwindigkeit des Blechbandes (20) ansteuert.
